# EUROPÄISCHE PATENTSCHRIFT

(11) **EP 2 484 186 B1**
(45) Veröffentlichungstag und Bekanntmachung des Hinweises auf die Patenterteilung: **22.02.2017**
(21) Anmeldenummer: 10751850.8
(22) Anmeldetag: 17.08.2010
(51) Int. Cl.: H05H 7/02, H05H 9/00

(54) **BESCHLEUNIGER UND VERFAHREN ZUR ANSTEUERUNG EINES BESCHLEUNIGERS**
ACCELERATOR AND METHOD FOR ACTUATING AN ACCELERATOR
ACCÉLÉRATEUR ET PROCÉDÉ D'EXCITATION D'UN ACCÉLÉRATEUR

(30) Priorität: 02.10.2009 DE 102009048150
(43) Veröffentlichungstag der Anmeldung: 08.08.2012
(73) Patentinhaber: Siemens Aktiengesellschaft, 80333 München (DE)
(72) Erfinder: HEID, Oliver, 91052 Erlangen (DE)
(86) Internationale Anmeldenummer: PCT/EP2010/061935
(87) Internationale Veröffentlichungsnummer: WO 2011/038983

(56) Entgegenhaltungen:
- GB-A- 2 175 741
- GB-A- 2 424 120
- US-A- 5 801 488
- US-A1- 2002 084 427

## Beschreibung

Die Erfindung betrifft einen Beschleuniger, der mindestens zwei HF-Resonatoren umfasst und der zur Beschleunigung von geladenen Teilchen eingesetzt wird, sowie ein Verfahren zur Ansteuerung eines derartigen Beschleunigers. Derartige Beschleuniger finden in vielfältigen Bereichen Anwendung. Insbesondere können derartige Beschleuniger auch bei Bestrahlungsverfahren eingesetzt werden, bei der die geladenen Teilchen beschleunigt, auf ein Zielvolumen gerichtet und in dem Zielvolumen eine Dosis in einem umschriebenen Bereich deponieren.

Zur Beschleunigung von geladenen Teilchen gibt es eine Vielzahl unterschiedlicher Beschleunigerstrukturen. Bei einer bestimmten Art von Beschleunigern durchquert ein Strahl aus geladenen Teilchen so genannte HF-Resonatoren. Durch elektromagnetische HF-Felder, die in den HF-Resonatoren angeregt werden, die auf den Teilchenstrahl einwirken und auf diesen abgestimmt sind, werden die Teilchen beim Durchqueren der HF-Resonatoren beschleunigt. Ein solcher Beschleuniger wird bspw. in der US 2002/084427 A beschrieben. Weiterhin wird in "Cyclinacs: Novel Fast-Cycling Accelerators For Hadrontherapy" von Ugo Amaldi ein Linearbeschleuniger erläutert, der insbesondere zur Beschleunigung von geladenen Teilchen für die Hadronentherapie zum Einsatz kommen soll.

Die Schrift "Beam acceleration in the single-gap resonator section of the UNILAC using alternating phase focusing" offenbart z.B. einen Linearbeschleuniger, an dessen Endstrecke sich 10 HF-Resonatoren befinden, bei welchen die HF-Amplitude und die HF-Phase unabhängig voneinander eingestellt werden kann. Eine ähnliche Technologie, bei der Amplitude und Phase von beschleunigend wirkenden HF-Feldern einstellbar sind, wird in der GB2175741A offenbart.

Es ist die Aufgabe der Erfindung, einen Beschleuniger bereitzustellen, der eine effektive und flexible Beschleunigung von geladenen Teilchen unterschiedlicher Art ermöglicht. Weiterhin ist es die Aufgabe der Erfindung ein Verfahren zur Ansteuerung eines ebensolchen Beschleunigers bereitzustellen.

Die Aufgabe wird gelöst durch die Merkmale der unabhängigen Ansprüche. Vorteilhafte Weiterbildungen finden sich in den Merkmalen der abhängigen Ansprüche.

Der erfindungsgemäße Beschleuniger zur Beschleunigung von geladenen Teilchen umfasst
- mindestens zwei in Strahlverlaufsrichtung hintereinander angeordnete HF-Resonatoren, durch die ein mehrere Teilchen-Bunche umfassender Pulszug beschleunigbar ist, und
- eine Steuervorrichtung zur Ansteuerung der HF-Resonatoren, wobei
- jedem HF-Resonator ein HF-Sender zugeordnet ist, der jeweils ein beschleunigendes HF-Feld erzeugt und in den zugeordneten HF-Resonator einkoppelt,
- durch die Steuervorrichtung die jeweils in den HF-Resonatoren erzeugbaren HF-Felder unabhängig voneinander während der Beschleunigung des Pulszuges derart einstellbar sind, dass bei der Beschleunigung des Pulszuges die mehreren Teilchen-Bunche des Pulszuges eine unterschiedliche Beschleunigung erfahren, und
- die HF-Sender von der Steuervorrichtung individuell ansteuerbar sind.

Dabei ist für jeden HF-Sender individuell die Frequenz einstellbar.

Der Erfindung liegt die Erkenntnis zu Grunde, dass bei bisherigen Beschleunigern mit HF-Resonatoren ein Pulszug bestehend aus mehreren Teilchenpaketen oder Teilchen-Bunche so beschleunigt wird, das die Teilchen-Bunche im Wesentlichen alle die gleiche Beschleunigung erfahren. Dies ist für viele Anwendungen auch vorteilhaft, z.B. wenn die beschleunigten Teilchen-Bunche in einen weiteren Beschleuniger wie z.B. einem Synchrotron eingespeist werden sollen. Es wurde aber erkannt, dass sich neue Einsatzmöglichkeiten für einen Beschleuniger ergeben, wenn die Teilchen-Bunche unterschiedlich beschleunigt werden, so dass die Teilchen eines Pulszugs nach der Beschleunigung eine Mehrzahl von Energien aufweisen und nicht nur eine einzige Energie. Insbesondere bei der Bestrahlung eines Zielvolumens, das mit den Teilchen-Bunchen unterschiedlicher Energie bestrahlt wird, kann auf diese Weise sehr schnell ein großer Tiefenbereich mit einer Dosis belegt werden.

Die unterschiedliche Beschleunigung der mehreren Teilchen-Bunche eines Pulszugs wird erreicht, indem die HF-Resonatoren individuell während der Beschleunigung des Pulszuges angesteuert werden. Dies bedeutet, dass die HF-Felder, die in die HF-Resonatoren eingekoppelt werden, hinsichtlich ihrer Charakteristik individuell, also unabhängig voneinander, eingestellt werden. Dies wird erreicht, indem HF-Leistung über Einkoppelstrukturen jeweils getrennt die HF-Resonatoren eingespeist wird, wobei die Charakteristik der getrennt eingespeisten HF-Leistung individuell gesteuert und/oder eingestellt wird.

Es wurde erkannt, dass dies einen entscheidenden Vorteil bietet im Vergleich zu den HF-Resonatoren eines herkömmlichen n-stufigen Beschleunigers, bei dem nur ein HF-Resonator durch einen HF-Sender angeregt wird und bei dem die anderen HF-Resonatoren durch Überkopplung des HF-Feldes mitschwingen, beispielsweise durch Verwendung des Durchgangs für die Teilchenpassage zur Überkopplung oder durch spezielle Koppelstrukturen. Im Wesentlichen bildet sich zum hier Energietransport in den mitschwingenden HF-Resonatoren eine stehende Welle in Längsrichtung aus. Deshalb beträgt beispielsweise der jeweilige Phasenunterschied zwischen zwei der aufeinanderfolgenden HF-Resonatoren nur ganzzahlige Vielfache von 180°/N, wobei N die Anzahl der aufeinanderfolgenden gekoppelten HF-Resonatoren bezeichnet. Dies bedeutet für Wahl der zu verwendenden Teilchensorte und der einzustellenden einzustellende Endenergie eine erhebliche Einschränkung. Zudem weist ein derartiger Beschleuniger den Nachteil auf, dass der gewünschte Schwingungsmodus und eine ausgewogene Amplitudenverteilung - die Amplitude nimmt ohne Korrekturmaßnahmen mit dem Abstand von dem Speiseresonator exponentiell ab - sehr schwer zu erreichen ist, zumal die HF-Resonatoren aus Gründen des Sendeleistungsbedarfs sehr hohe Resonanzgüten aufweisen. Beispielsweise können die einzelnen Schwingungsmoden sehr nahe beieinander liegende Resonanzfrequenzen besitzen, wodurch die gewünschte Schwingungsmode schwierig einzustellen und zu stabilisieren ist. Oftmals kann ein Energieabfluss in die nahen anderen, unbrauchbaren Resonanzmoden eintreten.

Mit dem erfindungsgemäßen Beschleuniger hingegen werden viele dieser Probleme umgangen. Der Beschleuniger ermöglicht es, für jeden HF-Resonator und dessen Beschleunigungsstecke getrennt das einzukoppelnde HF-Feld einzustellen. Hierdurch kann jeder HF-Resonator gegenüber dem passierenden Teilchenpaket optimal abgestimmt und eingestellt werden. Es kann für jedes Teilchenpaket die bestmögliche Wirkung entfaltet werden, ohne auf die Energieausbreitung der HF-Felder zwischen den HF-Resonatoren Rücksicht nehmen zu müssen.

Da man auf die Energieausbreitung von HF-Resonator zu HF-Resonator keine Rücksicht nehmen muss, kann der Beschleuniger sehr flexibel angesteuert werden. Verschiedene Effekte, die sich nachteilig auf die Beschleunigung der Teilchen auswirken, können auf einfachere Weise ausgeglichen werden. Der sogenannte Pulsdroop, d.h. die Zu- und Abnahme der HF-Amplitude während eines Pulszuges z.B. durch den Einschwingvorgang und/oder den Spannungseinbruch des Netzgerätes, kann kompensiert werden. Die Längsstabilität, d.h. die Kontrolle des effektiven E-Feldes über die Teilchenpaketlänge, lässt sich einfacher erreichen.

Zudem ist man sehr flexibel bei der Wahl der zu erreichenden Endenergie der Teilchen. So kann z.B. die Teilchenenergie insbesondere unabhängig von der HF-Amplitude eingestellt werden, indem etwa die Phasenlage bei einem oder mehreren HF-Resonatoren geändert wird.

Als weiterer wichtiger Effekt ergibt sich, dass die HF-Leistung nicht mehr an einer Stelle, sondern verteilt in die einzelnen HF-Resonatoren eingespeist wird, so dass sich eine Reduktion der Leistungsdichte in der Einkoppelstruktur ergibt. Insgesamt kann auf diese Weise eine höhere HF-Gesamtleistung in dem Beschleuniger eingekoppelt werden und damit ein höheres beschleunigendes HF-Feld. Bei gleicher Leistung kann beispielsweise eine kompaktere Bauweise erreicht werden.

In einer Ausführungsform kann dies erreicht werden, indem die Steuervorrichtung derart ausgebildet ist, dass während der Beschleunigung des Pulszuges bei einem oder mehreren der HF-Resonatoren eine das HF-Feld kennzeichnende Größe variiert wird. Z.B. kann während der Beschleunigung des Pulszuges die HF-Amplitude des HF-Feldes, die HF-Frequenz des HF-Feldes oder die HF-Phase des HF-Feldes oder eine beliebige Kombination dieser drei Größen variiert werden. Da dies während der Beschleunigung des Pulszuges geschieht, erfahren die einzelnen Teilchen-Bunche des Pulszuges jeweils eine unterschiedliche Beschleunigung, wenn sie durch den oder die HF-Resonatoren treten, bei denen die Größe variiert wird.

In einer anderen Ausführungsform, die alternativ oder zusätzlich zu der vorher beschriebenen Ausführungsform implementiert werden kann, kann die unterschiedliche Beschleunigung auch erreicht werden, indem die Steuerungsvorrichtung während der Beschleunigung des Pulszuges die relative HF-Phase der relativen HF-Amplitude zwischen zwei der mindestens zwei HF-Resonatoren zeitlich variiert. Bei dieser Ausführungsform muss nicht zwangsläufig eine das HF-Feld kennzeichnende Größe während der Beschleunigung variiert werden, um die Änderung der relativen HF-Phase zu erreichen. Beispielsweise können in den zwei HF-Resonatoren HF-Felder mit unterschiedlicher HF-Frequenz induziert werden. Durch die unterschiedliche Frequenz ergibt sich jedoch eine Phasendifferenz zwischen den HF-Felder dieser beiden HF-Resonatoren, welche zeitlich variiert. Bei einer festen Frequenzdifferenz ergibt sich eine zeitlineare Phasenänderung. Während der Beschleunigung des Pulszuges kann jedoch die Einstellung der jeweiligen HF-Felder konstant bleiben.

Die einzelnen HF-Resonatoren sind voneinander elektromagnetisch entkoppelt. Die elektromagnetische Entkopplung der einzelnen HF-Resonatoren kann mithilfe verschiedener Maßnahmen erreicht werden, beispielsweise durch dicke Resonatorwände, durch lange Driftröhren mit einer kleinen Öffnung oder durch Verzicht auf spezielle HF-Koppler. Die weitgehend elektromagnetisch entkoppelten HF-Resonatoren sind jeweils mit einem eigenen HF-Sender ausgestattet. Die HF-Sender und damit die HF-Resonatoren werden mit individueller Frequenz, Phase und Amplitude angesteuert. Damit wird es zum Beispiel möglich, den relativen Phasen und Amplituden der HF-Resonatoren während eines Pulszuges zu variieren.

Insbesondere bei Beschleunigern für geladene Teilchen wie Ionen, welche auf niedrig-relativistische Geschwindigkeiten bzw. Energien beschleunigt werden sollen, umfasst der Beschleuniger mehr als zwei HF-Resonatoren, wobei der Beschleuniger eine nichtperiodische Resonatorstruktur aufweist. Die Nicht-Periodizität ist der Tatsache geschuldet, das die Teilchengeschwindigkeit im Laufe der Beschleunigung signifikant zunimmt. Dies bedeutet beispielsweise, dass die hintereinander angeordneten HF-Resonatoren keine periodische Struktur ausbilden, sodass sich beispielsweise der Abstand zwischen jeweils zwei HF-Resonatoren in nicht-periodischer Weise verändert.

Ein derartiger Beschleuniger lässt sich mit individuell an steuerbaren HF-Resonatoren vergleichsweise einfach realisieren, im Vergleich zu Beschleunigern, bei denen eine resonante Energieausbreitung des HF-Feldes zwischen den HF-Resonatoren stattfindet. Die letztgenannte Struktur lässt nämlich nur geringe Freiheiten offen, zusätzlich weitere Randbedingungen einzuhalten oder Vorgaben zu einzustellen. Dies schränkt die Flexibilität beim Betrieb ein.

Bei dem erfindungsgemäßen Verfahren wird ein Beschleuniger zur Beschleunigung von geladenen Teilchen mit mindestens zwei in Strahlverlaufsrichtung hintereinander angeordnete HF-Resonatoren angesteuert, wobei ein mehrere Teilchen-Bunche umfassender Pulszug beschleunigt wird. Dabei ist jedem HF-Resonator ein HF-Sender zugeordnet, der jeweils ein beschleunigendes HF-Feld erzeugt und in den zugeordneten HF-Resonator einkoppelt. Die jeweils in den HF-Resonatoren erzeugbaren HF-Felder werden unabhängig voneinander während der Beschleunigung des Pulszuges derart eingestellt, dass bei der Beschleunigung des Pulszuges die mehreren Teilchen-Bunche des Pulszuges eine unterschiedliche Beschleunigung erfahren. Weiterhin werden die HF-Sender von der Steuervorrichtung individuell angesteuert. Schließlich ist für jeden HF-Sender individuell die Frequenz einstellbar.

Die vorstehenden und die nachfolgenden Ausführungen zu Merkmalen, deren Wirkungsweise und deren Vorteile beziehen sich jeweils auf die Vorrichtungskategorie und auf die Verfahrenskategorie, ohne dass dies jeweils explizit erwähnt ist. Die dabei offenbarten Einzelmerkmale können auch in anderen als den gezeigten Kombinationen erfindungswesentlich sein.

Ausführungsformen der Erfindung mit vorteilhaften Weiterbildungen gemäß den Merkmalen der abhängigen Ansprüche werden anhand der folgenden Zeichnung näher erläutert, ohne jedoch darauf beschränkt zu sein. Es zeigen:
Fig. 1 den Aufbau einer Beschleunigerstruktur mit mehreren individuell ansteuerbaren HF-Resonatoren,
Fig. 2 ein schematisches Diagramm mit Verfahrensschritten, die bei Ansteuerung des Beschleunigers während der Beschleunigung eines Pulszuges ausgeführt werden.

Fig. 1 zeigt in stark schematisierter Darstellung einen Beschleuniger. Fig. 1 dient zur Erläuterung zu Grunde liegenden Prinzips und ist daher der Übersichtlichkeit halber sehr stark vereinfacht.

Der Beschleuniger 11 dient zur Beschleunigung eines Pulszuges 13 geladener Teilchen, der mehrere Teilchen-Bunche 15 umfasst. Der Pulszug 13 wird von einer hier nicht gezeigten Quelle bereitgestellt. Der Pulszug 13 wird durch HF-Resonatoren 17 geleitet, in denen die Teilchen-Bunche 15 jeweils beschleunigt werden. Die HF-Resonatoren 17 sind elektromagnetisch voneinander entkoppelt und unabhängig voneinander steuerbar. Hierzu ist jedem HF-Resonator 17 ein HF-Sender 19 zugeordnet, der das beschleunigende HF-Feld erzeugt und in den HF-Resonator 17 einkoppelt. Die HF-Sender 19 werden von einer Steuerungseinheit 21 gesteuert.

In dem hier dargestellten Beispiel ist die größtmögliche Freiheit bei der Ansteuerung der HF-Sender 19 und damit der HF-Resonatoren 17 gezeigt, d.h. für jeden HF-Sender 19 kann individuell die Amplitude Aₓ, die Phase ϕₓ sowie die Frequenz νₓ eingestellt werden, x = 1...3. Zudem sind diese Größen Aₓ(t), ϕₓ(t), νₓ(t) zeitlich variabel, d.h. sie können während der Beschleunigung des Pulszuges 13 variiert werden.

Eine derartige Ausgestaltung ist jedoch nicht zwingend notwendig. Es können auch einige dieser Größen zeitlich konstant gehalten werden und müssen nicht zwangsläufigerweise unabhängig voneinander eingestellt werden. Beispielsweise können die Amplitude Aₓ(t) = A und die Frequenz νₓ(t) = ν, konstant gehalten werden und selbst bei allen HF-Resonatoren gleich eingestellt werden, und das Ergebnis der unterschiedlichen Beschleunigung der einzelnen Teilchen-Bunche 15 kann über eine zeitlich variable Phase ϕₓ(t) bei nur einem einzigen der HF-Resonatoren 17 erhalten werden.

Es ist selbst eine Ausgestaltung möglich, bei der alle Größen zeitlich konstant gehalten werden, Aₓ(t) = A, ϕₓ(t) = ϕ und νₓ(t) = v. Das Ergebnis, eine unterschiedliche Beschleunigung der einzelnen Teilchen-Bunche 15 zu erhalten, kann dann auch erreicht werden, indem die Frequenz νₓ von mindestens zwei der HF-Resonatoren 17 unterschiedlich eingestellt wird, z.B. ν₁ ≠ ν₂.

Der durch den Beschleuniger 11 beschleunigte Pulszug 13 kann auf ein Zielvolumen 23 gerichtet werden. Verglichen mit einem Teilchenstrahl einheitlicher Energie kann der auf diese Weise beschleunigte Teilchenstrahl seine Dosis im Zielvolumen 23 in einem größeren Tiefenbereich deponieren. Die Bestrahlung unterschiedlicher Tiefe in Zielvolumen 23 lässt sich somit sehr schnell und effizient erreichen, was beispielsweise bei der Bestrahlung von bewegten Zielvolumina Vorteile bietet.

Fig. 2 zeigt ein Diagramm mit Verfahrensschritten, die bei einer Ausführungsform des Verfahrens zur Ansteuerung des Beschleunigers bei der Beschleunigung von Teilchen ausgeführt werden können.

Zunächst wird ein Pulszug bereitgestellt, der mehrere Teilchen-Bunche umfasst. Der Pulszug wird durch die Beschleunigereinheit geführt (Schritt 31).

Während der Beschleunigung des Pulszuges werden die HF-Resonatoren derart gesteuert, dass bei mindestens zwei HF-Resonatoren eine unterschiedliche HF-Frequenz eingestellt wird (Schritt 33). Hierdurch ändert sich während der Beschleunigung der Teilchen die relative Phasenlage der HF-Resonatoren zueinander.

Alternativ und/oder zusätzlich kann eine das HF-Feld kennzeichnende Größe bei mindestens einem der HF-Resonatoren während der Beschleunigung zeitlich variiert werden (Schritt 35).

Anschließend wird der Pulszug mit den unterschiedlich beschleunigten Teilchen-Bunchen aus dem Beschleuniger extrahiert und auf ein Zielvolumen gerichtet. Das Zielvolumen wird mit dem Pulszug und den darin enthaltenen Teilchen-Bunchen bestrahlt (Schritt 37).

### Bezugszeichenliste

- 11: Beschleuniger
- 13: Pulszug
- 15: Teilchen-Bunch
- 17: HF-Resonator
- 19: HF-Sender
- 21: Steuerungseinheit
- 23: Zielvolumen
- 31: Schritt 31
- 33: Schritt 33
- 35: Schritt 35
- 37: Schritt 37

## Patentansprüche

1. Beschleuniger zur Beschleunigung von geladenen Teilchen, umfassend:
- mindestens zwei in Strahlverlaufsrichtung hintereinander angeordnete HF-Resonatoren (17), durch die ein mehrere Teilchen-Bunche (15) umfassender Pulszug (13) beschleunigbar ist,
- eine Steuervorrichtung (21) zur Ansteuerung der HF-Resonatoren (17),
wobei
- jedem HF-Resonator (17) ein HF-Sender (19) zugeordnet ist, der jeweils ein beschleunigendes HF-Feld erzeugt und in den zugeordneten HF-Resonator (17) einkoppelt,
- durch die Steuervorrichtung (21) die jeweils in den HF-Resonatoren (17) erzeugbaren HF-Felder unabhängig voneinander während der Beschleunigung des Pulszuges (13) derart einstellbar sind, dass bei der Beschleunigung des Pulszuges (13) die mehreren Teilchen-Bunche (15) des Pulszuges (13) eine unterschiedliche Beschleunigung erfahren,
- die HF-Sender (19) von der Steuervorrichtung (21) individuell ansteuerbar sind,
**dadurch gekennzeichnet, dass**
für jeden HF-Sender (19) individuell die Frequenz einstellbar ist.

2. Beschleuniger nach Anspruch 1, wobei
die Steuervorrichtung (21) derart ausgebildet ist, dass während der Beschleunigung des Pulszuges (13) bei mindestens einem der HF-Resonatoren (17) eine das HF-Feld kennzeichnende Größe variiert wird.

3. Beschleuniger nach Anspruch 2, wobei
die das HF-Feld kennzeichnende Größe, die während der Beschleunigung des Pulszuges (13) variiert wird, eine HF-Amplitude, eine HF-Phase oder eine HF-Frequenz des HF-Feldes ist.

4. Beschleuniger nach einem der Ansprüche 1 bis 3, wobei die Steuervorrichtung (21) derart ausgebildet ist, dass während der Beschleunigung des Pulszuges (13) die relative HF-Phase zwischen zwei der mindestens zwei HF-Resonatoren (17) zeitlich variiert wird.

5. Beschleuniger nach Anspruch 4, wobei die zeitliche Variation der relativen HF-Phase zwischen den zwei HF-Resonatoren (17) durch Einstellung einer unterschiedlichen HF-Frequenz bei den zwei HF-Resonatoren (17) erzeugbar ist.

6. Beschleuniger nach einem der Ansprüche 1 bis 5, wobei der Beschleuniger (11) mehr als zwei HF-Resonatoren (17) umfasst und der Beschleuniger (11) eine nichtperiodische Resonatorstruktur aufweist.

7. Beschleuniger nach einem der Ansprüche 1 bis 6, wobei die einzelnen HF-Resonatoren (17) voneinander elektromagnetisch entkoppelt sind.

8. Beschleuniger nach einem der vorhergehenden Ansprüche, wobei die HF-Sender (19) derart von der Steuervorrichtung (21) gesteuert werden, dass für jeden HF-Sender (19) individuell die Amplitude, die Phase und/oder die Frequenz einstellbar ist.

9. Verfahren zur Ansteuerung eines Beschleunigers (11) zur Beschleunigung von geladenen Teilchen mit mindestens zwei in Strahlverlaufsrichtung hintereinander angeordneten HF-Resonatoren (17), mit denen ein mehrere Teilchen-Bunche (15) umfassender Pulszug (13) beschleunigt wird,
wobei
- jedem HF-Resonator (17) ein HF-Sender (19) zugeordnet ist, der jeweils ein beschleunigendes HF-Feld erzeugt und in den zugeordneten HF-Resonator (17) einkoppelt, und
- die jeweils in den HF-Resonatoren (17) erzeugbaren HF-Felder unabhängig voneinander während der Beschleunigung des Pulszuges (13) derart eingestellt werden, dass bei der Beschleunigung des Pulszuges (13) die mehreren Teilchen-Bunche (15) des Pulszuges (13) eine unterschiedliche Beschleunigung erfahren,
- die HF-Sender (19) von der Steuervorrichtung (21) individuell angesteuert werden,
**dadurch gekennzeichnet, dass**
für jeden HF-Sender (19) individuell die Frequenz einstellbar ist.

10. Verfahren nach Anspruch 9, wobei
während der Beschleunigung des Pulszuges (13) bei mindestens einem der HF-Resonatoren (17) eine das HF-Feld kennzeichnende Größe variiert wird.

11. Verfahren nach Anspruch 10, wobei
die das HF-Feld kennzeichnende Größe, die während der Beschleunigung des Pulszuges (13) variiert wird, eine HF-Amplitude, eine HF-Phase oder eine HF-Frequenz des HF-Feldes ist.

12. Verfahren nach einem der Ansprüche 9 bis 11, wobei während der Beschleunigung des Pulszuges (13) die relative HF-Phase zwischen zwei der mindestens zwei HF-Resonatoren (17) zeitlich variiert wird.

13. Verfahren nach Anspruch 12, wobei
die zeitliche Variation der relativen HF-Phase zwischen den zwei HF-Resonatoren (17) erzeugt wird, indem bei den zwei HF-Resonatoren (17) eine unterschiedliche HF-Frequenz eingestellt wird.

14. Verfahren nach einem der Ansprüche 9 bis 13, wobei die HF-Sender (19) derart von der Steuervorrichtung (21) gesteuert werden, dass für jeden HF-Sender (19) individuell die Amplitude, die Phase und/oder die Frequenz einstellbar ist.

## Claims

1. Accelerator for accelerating charged particles, comprising:
- at least two RF resonators (17) which are arranged successively in the beam propagation direction and with which a pulse train (13) comprising a plurality of particle bunches (15) can be accelerated,
- a control apparatus (21) for actuating the RF resonators (17),
wherein
- assigned to each RF resonator (17) is an RF transmitter (19), which in each case generates an accelerating RF field and couples it into the assigned RF resonator (17),
- the RF fields, which are in each case generatable in the RF resonators (17), can be set during the acceleration of the pulse train (13) independently of one another by the control apparatus (21) such that during the acceleration of the pulse train (13) the plurality of particle bunches (15) of the pulse train (13) experience different accelerations,
- the RF transmitters (19) are individually actuable by the control apparatus (21),
**characterized in that**
for each RF transmitter (19), the frequency can be set individually.

2. Accelerator according to Claim 1, wherein
the control apparatus (21) is configured such that during the acceleration of the pulse train (13) a variable characterizing the RF field is varied for at least one of the RF resonators (17).

3. Accelerator according to Claim 2, wherein
the variable characterizing the RF field, which variable is varied during the acceleration of the pulse train (13), is an RF amplitude, an RF phase or an RF frequency of the RF field.

4. Accelerator according to one of Claims 1 to 3, wherein
the control apparatus (21) is configured such that during the acceleration of the pulse train (13) the relative RF phase between two of the at least two RF resonators (17) is varied over time.

5. Accelerator according to Claim 4, wherein
the variation of the relative RF phase between the two RF resonators (17) over time is generatable by setting a different RF frequency for the two RF resonators (17).

6. Accelerator according to one of Claims 1 to 5, wherein the accelerator (11) comprises more than two RF resonators (17) and the accelerator (11) has a non-periodic resonator structure.

7. Accelerator according to one of Claims 1 to 6, wherein the individual RF resonators (17) are electromagnetically decoupled from one another.

8. Accelerator according to one of the preceding claims, wherein the RF transmitters (19) are controlled by the control apparatus (21) in such a way that, for each RF transmitter (19), the amplitude, the phase and/or the frequency can be set individually.

9. Method for actuating an accelerator (11) for accelerating charged particles having at least two RF resonators (17) which are arranged successively in the beam propagation direction and with which a pulse train (13) comprising a plurality of particle bunches (15) is accelerated,
wherein
- assigned to each RF resonator (17) is an RF transmitter (19), which in each case generates an accelerating RF field and couples it into the assigned RF resonator (17), and
- the RF fields, which are in each case generatable in the RF resonators (17), are set independently of one another during the acceleration of the pulse train (13) such that during the acceleration of the pulse train (13) the plurality of particle bunches (15) of the pulse train (13) experience different accelerations,
- the RF transmitters (19) are individually actuated by the control apparatus (21),
**characterized in that**
for each RF transmitter (19), the frequency can be set individually.

10. Method according to Claim 9, wherein
during the acceleration of the pulse train (13) a variable characterizing the RF field is varied for at least one of the RF resonators (17).

11. Method according to Claim 10, wherein
the variable characterizing the RF field, which variable is varied during the acceleration of the pulse train (13), is an RF amplitude, an RF phase or an RF frequency of the RF field.

12. Method according to one of Claims 9 to 11, wherein during the acceleration of the pulse train (13) the relative RF phase between two of the at least two RF resonators (17) is varied over time.

13. Method according to Claim 12, wherein
the variation of the relative RF phase between the two RF resonators (17) over time is generated by setting a different RF frequency for the two RF resonators (17).

14. Method according to one of Claims 9 to 13, wherein the RF transmitters (19) are controlled by the control apparatus (21) in such a way that, for each RF transmitter (19), the amplitude, the phase and/or the frequency can be set individually.

## Revendications

1. Accélérateur destiné à l'accélération de particules chargées, comprenant :
- au moins deux résonateurs haute fréquence (17) disposés l'un derrière l'autre dans la direction de propagation des faisceaux, par le biais desquels un train d'impulsions (13) comprenant une pluralité de paquets de particules (15) peut être accéléré,
- un dispositif de commande (21) destiné à l'excitation des résonateurs haute fréquence (17),
dans lequel
- est associé à chaque résonateur haute fréquence (17) un émetteur haute fréquence (19) qui génère respectivement un champ haute fréquence accélérant et le couple dans le résonateur haute fréquence (17) associé,
- par le biais du dispositif de commande (21) les champs haute fréquence pouvant être générés respectivement dans les résonateurs haute fréquence (17) sont réglables indépendamment les uns des autres pendant l'accélération du train d'impulsions (13) de telle sorte que lors de l'accélération du train d'impulsions (13) la pluralité de paquets de particules (15) du train d'impulsions (13) subissent une accélération différente,
- les émetteurs haute fréquence (19) peuvent être excités individuellement par le dispositif de commande (21),
**caractérisé en ce que**
pour chaque émetteur haute fréquence (19) la fréquence peut être réglée individuellement.

2. Accélérateur selon la revendication 1, dans lequel le dispositif de commande (21) est configuré de telle sorte que pendant l'accélération du train d'impulsions (13) une grandeur caractérisant le champ haute fréquence varie pour au moins l'un des résonateurs haute fréquence (17).

3. Accélérateur selon la revendication 2, dans lequel la grandeur caractérisant le champ haute fréquence, qui varie pendant l'accélération du train d'impulsions (13), est une amplitude haute fréquence, une phase haute fréquence ou une fréquence haute fréquence du champ haute fréquence.

4. Accélérateur selon l'une des revendications 1 à 3, dans lequel le dispositif de commande (21) est configuré de telle sorte que pendant l'accélération du train d'impulsions (13) la phase haute fréquence relative varie dans le temps entre deux des au moins deux résonateurs haute fréquence (17).

5. Accélérateur selon la revendication 4, dans lequel la variation temporelle de la phase haute fréquence relative entre les deux résonateurs haute fréquence (17) peut être générée par le biais du réglage d'une fréquence haute fréquence différente pour les deux résonateurs haute fréquence (17).

6. Accélérateur selon l'une des revendications 1 à 5, dans lequel l'accélérateur (11) comprend plus de deux résonateurs haute fréquence (17) et l'accélérateur (11) présente une structure de résonateurs non périodique.

7. Accélérateur selon l'une des revendications 1 à 6, dans lequel les résonateurs haute fréquence (17) individuels sont découplés les uns des autres de manière électromagnétique.

8. Accélérateur selon l'une des revendications précédentes, dans lequel les émetteurs haute fréquence (19) sont commandés par le dispositif de commande (21) de telle sorte que pour chaque émetteur haute fréquence (19) l'amplitude, la phase et/ou la fréquence peuvent être réglées individuellement.

9. Procédé destiné à l'excitation d'un accélérateur (11) destiné à l'accélération de particules chargées avec au moins deux résonateurs haute fréquence (17) disposés l'un derrière l'autre dans la direction de propagation des faisceaux, avec lesquels un train d'impulsions (13) comprenant une pluralité de paquets de particules (15) est accéléré,
dans lequel
- est associé à chaque résonateur haute fréquence (17) un émetteur haute fréquence (19) qui génère respectivement un champ haute fréquence accélérant et le couple dans le résonateur haute fréquence (17) associé, et
- les champs haute fréquence pouvant respectivement être générés dans les résonateurs haute fréquence (17) sont réglés indépendamment les uns des autres pendant l'accélération du train d'impulsions (13) de telle sorte que lors de l'accélération du train d'impulsions (13) la pluralité de paquets de particules (15) du train d'impulsions (13) subissent une accélération différente,
- les émetteurs haute fréquence (19) sont excités individuellement par le dispositif de commande (21),
**caractérisé en ce que**
pour chaque émetteur haute fréquence (19) la fréquence peut être réglée individuellement.

10. Procédé selon la revendication 9, dans lequel pendant l'accélération du train d'impulsions (13) pour au moins l'un des résonateurs haute fréquence (17) une grandeur caractérisant le champ haute fréquence varie.

11. Procédé selon la revendication 10, dans lequel la grandeur caractérisant le champ haute fréquence, qui varie pendant l'accélération du train d'impulsions (13), est une amplitude haute fréquence, une phase haute fréquence ou une fréquence haute fréquence du champ haute fréquence.

12. Procédé selon l'une des revendications 9 à 11, dans lequel pendant l'accélération du train d'impulsions (13) la phase haute fréquence relative entre deux des au moins deux résonateurs haute fréquence (17) varie dans le temps.

13. Procédé selon la revendication 12, dans lequel, la variation temporelle de la phase haute fréquence relative est générée entre les deux résonateurs haute fréquence (17) en réglant une fréquence haute fréquence différente pour les deux résonateurs haute fréquence (17).

14. Procédé selon l'une des revendications 9 à 13, dans lequel les émetteurs haute fréquence (19) sont commandés par le dispositif de commande (21) de telle sorte que pour chaque émetteur haute fréquence (19) l'amplitude, la phase et/ou la fréquence peuvent être réglées individuellement.
